# EUROPÄISCHE PATENTSCHRIFT

(11) **EP 2 564 119 B1**
(45) Veröffentlichungstag und Bekanntmachung des Hinweises auf die Patenterteilung: **26.03.2014**
(21) Anmeldenummer: 11703445.4
(22) Anmeldetag: 10.02.2011
(51) Int. Cl.: F23D 14/04, F23D 14/56, F23D 14/26, F23D 14/58

(54) **MEHRFLAMMENBRENNER MIT FLAMMENWEITERGABE**
MULTI-FLAME BURNER WITH FLAME TRANSMISSION
BRÛLEUR MULTI-FLAMME À TRANSMISSION DE FLAMME

(30) Priorität: 29.04.2010 DE 102010028396
(43) Veröffentlichungstag der Anmeldung: 06.03.2013
(73) Patentinhaber: Linde AG, 80331 München (DE)
(72) Erfinder: IMGRUNDT, Anton, 24941 Flensburg (DE); STOCKER, Johann, 82205 Gilching (DE)
(86) Internationale Anmeldenummer: PCT/EP2011/051942
(87) Internationale Veröffentlichungsnummer: WO 2011/134687

(56) Entgegenhaltungen:
- EP-A1- 2 136 140
- DE-A1- 1 529 195
- DE-A1- 1 815 004
- DE-A1- 2 035 563
- DE-U1- 9 401 152
- DE-U1- 29 718 409
- GB-A- 1 238 484
- US-B1- 6 394 792

## Beschreibung

Die vorliegende Erfindung betrifft einen Mehrflammenbrenner mit brenngasbeaufschlagbaren Brennerdüsen, insbesondere für thermische Materialbearbeitungsverfahren, eine brenngasbeaufschlagbare Brennerdüse eines derartigen Mehrflammenbrenners, sowie ein Verfahren zur thermischen Materialbearbeitung, bei dem ein solcher Mehrflammenbrenner zum Einsatz kommt.

### Stand der Technik

Wenngleich die vorliegende Erfindung nachfolgend unter Bezugnahme auf bestimmte thermische Materialbearbeitungsverfahren beschrieben wird, sei betont, dass die erfindungsgemäßen Mehrflammenbrenner, ebenso wie die entsprechenden Brennerdüsen, auch in anderen Anwendungsbereichen vorteilhaft zum Einsatz kommen können. Beispielsweise kann die vorliegende Erfindung für das Flammlöten, das Schmelzverbinden, beispielsweise von Flammspritzschichten, die Warmformgebung und das Flammhärten verwendet werden. Hierbei kann es sich auch insbesondere um Verfahren zum Vorwärmen, Nachwärmen, Soaken und Warmumformen, beispielsweise im Maschinen-, Stahl- und Behälterbau, handeln. Auch beispielsweise zum Trocknen, insbesondere zum Trocknen vor dem Sandstrahlen, Schweißen oder Signieren kann die Erfindung verwendet werden.

Beispielsweise handelt es sich beim Flammwärmen gemäß DIN 8522 um ein Verfahren, bei dem ein Werkstück erwärmt wird, um seine Eigenschaften zu ändern, etwa um den Formänderungswiderstand zu beeinflussen.

Das Flammwärmen wird auch zum Vorwärmen beim Schweißen, Schneiden und bei verwandten Verfahren der Metallbearbeitung angewendet. Beispielsweise werden beim Brennschneiden Bleche von mehr als 30 mm Dicke aus S355-Stahl unmittelbar vor dem Schnitt auf 89 bis 128 °C vorgewärmt. Bei Kohlenstoffstählen werden in Schweißverfahren hierzu Temperaturen von bis zu 200 °C und bei legierten Stählen Temperaturen zwischen 100 und 400 °C verwendet.

Beim Flammstrahlen, beispielsweise mit Acetylen, wird eine Brennerdüsenanordnung auf eine Werkstückoberfläche gerichtet. Hierdurch lassen sich saubere Blechoberflächen für die Weiterverarbeitung erzielen und Rost, Walzhaut und Zunderschichten einfach und unaufwendig entfernen. Durch Flammstrahlen lassen sich neben Metall auch Beton und Natursteinoberflächen thermisch behandeln, um beispielsweise Anstriche, Beschichtungen, Ölverschmutzungen oder Gummiabrieb zu entfernen und Oberflächen zu gestalten.

Im Rahmen der vorgestellten Anwendungen kommen häufig Acetylenbrenner zum Einsatz. Acetylen weist im Vergleich zu anderen Brenngasen eine außerordentlich hohe Flammtemperatur von über 3.000 °C auf, die unter anderem auf die positive Bildungsenthalpie des Acetylenmoleküls (C₂H₂) zurückgeführt werden kann. Pro Kilogramm Acetylen werden 8.714 kJ zur thermischen Nutzung frei. Diese Eigenschaften von Acetylen sind bei thermischen Wärmeverfahren deshalb von besonderem Interesse, da hier die Wärme umso schneller aus der Flamme auf das Werkstück übergeht, je höher die Temperatur der Brennflamme ist. Weitere Vorteile des Acetylens beinhalten die hohe Zündgeschwindigkeit. Der thermische Wirkungsgrad ist in dem genannten Verfahren umso besser, je schneller die heißen Verbrennungsprodukte auf das Werkstück auftreffen. Diese Anforderung stellt sich besonders beim Wärmen von metallischen Werkstoffen mit hoher Wärmeableitung, zum Beispiel bei Stahl, Kupfer und Aluminium.

Im Rahmen der genannten Verfahren kommen häufig Mehrflammenbrenner zum Einsatz, also Brenneranordnungen, die Brennerdüsen (Einzeldüsen) aufweisen, welche von einer gemeinsamen Brenngasquelle versorgt werden. In den Figuren 1A bis 1C sind derartige Mehrflammenbrenner dargestellt. Figur 1A zeigt einen üblichen Handbrenner, in Figur 1B ist ein sogenannter Leistenbrenner und in Figur 1C ein Lanzenbrenner dargestellt. Die abgebildeten Brenner weisen als gemeinsame Merkmale eine Brenngaszuführung 1 auf, über die beispielsweise ein Gasgemisch aus Acetylen und Sauerstoff zugeführt wird. An einer Gasführungs- und Halteeinrichtung bzw. einem Brennergrundkörper 2 sind Brennerdüsen 3 angebracht. Durch Zünden der Brennerdüsen 3 bei ausströmendem Brenngas bilden sich Arbeitsflammen 4 aus. Die Brennerdüsen können Regel- und/oder Verstelleinrichtungen 5 aufweisen. Einen weiteren Mehrflammenbrennen entsprechend dem Oberbegriff des Anspruchs 1 offenbart die DE 18 15 004 A1.

Vor dem Einsatz eines entsprechenden Brenners sind alle Einzeldüsen, beispielsweise mit Zündflammen oder Zündkerzen, manuell oder automatisch zu zünden. Beim manuellen Zünden des Brenners wird dabei beispielsweise eine Zündflamme an den Brennerdüsen entlanggeführt oder es wird mittels eines Staudrucks dafür gesorgt, dass sich an allen Brennerdüsen eine Flamme ausbildet. Dafür ist der Brenner beispielsweise nahe an ein entsprechend großes Blech zu halten. Der Betreiber einer entsprechenden Einrichtung hat dafür zu sorgen, dass sich an allen Brennerdüsen (den Gemischaustrittsstellen) eine Flamme ausbildet. Während beim manuellen Zünden dabei eine visuelle Kontrolle des Zündvorgangs möglich ist, ist diese Möglichkeit beim automatisierten Betrieb eines entsprechenden Brenners, bei dem in der Regel auch eine automatische Zündung erfolgt, nicht immer gegeben. Beim automatisierten Brennerbetrieb bereitet das sogenannte "Durchzünden" aller Flammen häufig Schwierigkeiten. Beispielsweise verschlechtert sich die Durchzündneigung, wenn der Brenner nicht auf ein Werkstück ausgerichtet oder die Geometrie des Werkstücks ungeeignet oder der Abstand zwischen den Brennerdüsen zu groß ist.

Unter "Durchzündung" sei im Rahmen dieser Anmeldung die Weitergabe einer Zündflamme bzw. Brennerflamme von einer Brennerdüse zur nächsten verstanden. Die weiteren Brennerdüsen entzünden sich anschließend nacheinander an der ersten Brennerdüse, zünden also durch.

Ist die Durchzündung nicht erfolgreich, können unverbrannte Brenngase entweichen. Werden keine zusätzlichen Sicherheitsvorkehrungen getroffen, reichern sich Brenngase in der Umgebung des Brenners an und es entsteht Explosionsgefahr.

Vor diesem Hintergrund besteht der Bedarf nach Mehrflammenbrennern mit verbesserten Durchzündeigenschaften.

### Offenbarung der Erfindung

Die Erfindung schlägt einen Mehrflammenbrenner mit brenngasbeaufschlagbaren Brennerdüsen, insbesondere für thermische Materialbearbeitungsverfahren, eine brenngasbeaufschlagbare Brennerdüse für einen derartigen Mehrflammenbrenner, sowie ein Verfahren zur thermischen Materialbearbeitung mit dem Merkmalen der jeweiligen unabhängigen Patentansprüche vor.

Bevorzugte Ausgestaltungen sind Gegenstand der jeweiligen Unteransprüche sowie der nachfolgenden Beschreibung.

Unter dem Begriff "Brenngas" seien im Rahmen dieser Anmeldung reine Brenngase, beispielsweise Acetylen, Methan, Ethan, Propan, Butan, Ethen, Methylacetylen oder Wasserstoff, aber auch beliebige geeignete Gasgemische und auch Gemische, die Sauerstoff und Brenngas enthalten, wie beispielsweise Brenngas-Sauerstoff/Druckluft/Saugluft-Gemische, verstanden.

Erfindungsgemäß weist wenigstens eine der Brennerdüsen eines Mehrflammenbrenners zwei, drei oder mehrere seitlich einer Hauptdüsenanordnung zur Erzeugung einer Arbeitsflamme linear angeordnete Nebendüsenöffnungen auf. Die Nebendüsenöffnung wird vom gleichen Brenngas wie die Hauptdüsenöffnung durchströmt und steht vorteilhafterweise mit dieser und einer Brenngasversorgung in Fluidverbindung.

Durch die Bereitstellung und eine geeignete Anordnung wenigstens einer Nebendüsenöffnung kommt es nach dem Zünden zur Ausbildung wenigstens einer Nebenflamme, deren Ausrichtung eine Richtungskomponente (Vektorkomponente) in Richtung der benachbarten Brenndüse aufweist, die also zweckmäßigerweise in Richtung einer Arbeits- oder Nebenflamme einer benachbarten Brennerdüse ausgerichtet ist. Durch die erfindungsgemäßen Maßnahmen kann dabei die Weitergabe einer Flamme zwischen einzelnen Brennerdüsen eines Mehrflammenbrenners signifikant verbessert werden. Hierdurch kann ein vollständiges Durchzünden aller Flammen eines Mehrflammenbrenners sicher und zuverlässig erreicht werden, sofern der Brennerkopfabstand und die Brenngasmenge und/oder -zusammensetzung (beispielsweise eines Acetylenbrenners) im funktionalen Bereich liegen. Durch die erfindungsgemäßen Maßnahmen ist nicht mehr erforderlich, dass der Brenner direkt auf ein Werkstück ausgerichtet ist. Die Gefahr des Entweichens unverbrannter Brenngase aufgrund nicht durchgezündeter Brenner sowie die hierdurch bedingte Explosionsgefahr wird vermindert oder eliminiert.

Im Rahmen dieser Anmeldung sei unter "Arbeitsflamme" die jeweilige Hauptflamme einer Brennerdüse eines Mehrflammenbrenners verstanden, die auf ein Werkstück gerichtet ist und beispielsweise zur Erwärmung dieses Werkstücks dient. Die Arbeitsflamme wird in der Regel entweder durch eine Einzeldüse erzeugt, oder aber durch eine Hauptdüsenanordnung, bei der eine zentrale Düse von ringförmig um diese angeordneten weiteren Düsen umgeben ist. Ist anstelle einer Hauptdüsenanordnung eine Einzeldüse vorgesehen, sei diese im Rahmen der Anmeldung von dem Begriff "Hauptdüsenanordnung" umfasst.

Entsprechend ist eine "Nebenflamme" die erfindungsgemäß bereitgestellte, durch die Bereitstellung wenigstens zweier Nebendüsenoffnungen bewirkte, und wenigstens teilweise auf eine benachbarte Düse ausgerichtete Flamme. Typischerweise sind die Nebenflammen aufgrund von geringeren die Nebendüsenöffnungen durchströmenden Gasmengen bzw. -volumenströmen kleiner als die Haupt- bzw. Arbeitsflammen.

Es versteht sich, dass der Bereich einer "Flamme" in der Praxis geometrisch nicht klar abgegrenzt sein wird, so dass sich bei einer "Arbeitsflamme" und bei einer "Nebenflamme" auch um Flammenbereiche einer entsprechenden Gesamtflamme handeln kann. Typischerweise sind jedoch die Primärflammen, die jeweils an der Haupt- und den Nebendüsenöffnungen, beispielsweise einer Acetylen-Brenndüse erzeugt werden, zumindest teilweise visuell klar voneinander unterscheidbar. Die sich um eine Primärflamme ausbildende sogenannte Streuflamme hüllt in der Regel die Primärflamme in Form einer Gesamtflamme ein.

Zur Ausbildung von Nebenflammen in Richtung der wenigstens einen benachbarten Brennerdüsen können wenigstens zwei Nebendüsenöffnungen und/oder wenigsten ein einer entsprechenden Nebendüsenöffnung zugeordneter Düsenkanal in einem Winkel zu der Hauptdüsenanordnung und/oder einem dieser zugeordneten Düsenkanal angeordnet sein.

Mit besonderem Vorteil, insbesondere bei einer Anordnung mehrer Brennerdüsen in einem Mehrflammenbrenner in Reihe oder in einem Brennerfeld, ist wenigstens eine der Brennerdüsen mit Nebendüsenöffnungen zur Erzeugung von Nebenflammen in Richtung wenigstens zweier benachbarter Brennerdüsen versehen. Durch diese Anordnung kann eine mit Brenngas durchströmte Nebendüsenöffnung nach ihrer Zündung eine Flamme direkt an eine benachbarte, noch nicht gezündete, jedoch von Brenngas durchströmte Nebendüsenöffnung weitergeben. Hierdurch wird die benachbarte Brennerdüse insgesamt gezündet und kann ihrerseits auf Grund der Anordnung der Nebendüsenöffnungen die Flamme an wenigstens eine weitere Brennerdüse weitergeben, eine Brenneranordnung also durchzünden.

Um eine besonders effektive Ausbildung der Nebenflammen mit vorteilhafter Geometrie zu erzielen, weist ein Mehrflammenbrenner der erfindungsgemäßen Art zwei, drei oder mehrere Nebendüsenöffnungen an wenigstens einer Seite der Hauptdüsenanordnung auf. Durch eine entsprechende Anordnung kann insgesamt eine geeignete Konfiguration bzw. Querschnittsgeometrie einer Brennerflamme und entsprechender Nebenflammen bewirkt werden. Eine derartige Querschnittsgeometrie kann gezielt eingestellt werden, beispielsweise auf Grundlage eines Abstandes zwischen Einzelbrennern und/oder der Art oder des Drucks eines verwendeten Brenngases, so dass eine besonders effektive Weitergabe von Brennerflammen ermöglicht wird.

Wie erläutert, ist ein erfindungsgemäßer Mehrflammenbrenner dazu eingerichtet, dass wenigstens einer der Brenner zum Zünden wenigstens einer benachbarten Brennerdüse über wenigstens zwei Nebenflammen dient. Dies kann beispielsweise durch geeignete Ausrichtung der Nebendüsenöffnungen, deren Geometrie, aber auch durch geeigneten Abstand der Brennerdüsen, erreicht werden. Aufgrund der besonderen Ausgestaltung der Brennerdüsen mit Nebenflammen ist es zum Zünden einer Brenneranordnung lediglich noch erforderlich, einen Brenner, beispielsweise automatisiert, an einem Ort zu zünden, wobei ein sicheres Durchzünden des Gesamtbrenners sichergestellt ist.

Ein erfindungsgemäßer Mehrflammenbrenner ist als Handbrenner oder Maschinenbrenner, beispielsweise als Leistenbrenner oder Lanzenbrenner, zum Betrieb mit Acetylen als Brenngas, ausgebildet. Insbesondere Lanzen- und Leistenbrenner mit linearer Brenneranordnung profitieren aufgrund ihrer tendenziell schlechteren Durchzündneigung in besonderem Maße von den erfindungsgemäßen Maßnahmen.

Ein Mehrflammenbrenner der erläuterten Art weist zur Zündung wenigstens eine Brennerdüse, eine manuelle Zündeinrichtung, eine Zündflamme, eine Zündkerze oder einen Piezozünder auf, wodurch der Mehrflammenbrenner insbesondere für automatische Anwendungen mit nichtmanueller Zündung geeignet ist.

Zu den Merkmalen und Vorteilen der erfindungsgemäß ebenfalls vorgesehenen brenngasbeaufschlagbaren Brennerdüse sei auf die Merkmale des zuvor erläuterten Mehrflammenbrenners ausdrücklich verwiesen. Insbesondere ist eine derartige brenngasbeaufschlagbare Brennerdüse austauschbar ausgebildet, so dass sich austauschbare Einzeldüsen in einen Brennergrundkörper zur Ausbildung eines Mehrflammenbrenners kombinieren lassen und hierdurch die Flammenweitergabe optimiert werden kann. Auch zu den Vorteilen und vorteilhaften Einsatzbereichen des erfindungsgemäßen Verfahrens sei auf die zuvor erläuterten Merkmale hingewiesen.

Weitere Vorteile und Ausgestaltungen der Erfindung ergeben sich aus der Beschreibung und der beiliegenden Zeichnung.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand eines Ausführungsbeispieles in der Zeichnung schematisch dargestellt und wird im Folgenden unter Bezugnahme auf die Zeichnung ausführlich beschrieben.

### Figurenbeschreibung

- Figur 1: zeigt Mehrflammenbrenner gemäß dem Stand der Technik in schematischer Darstellung.
- Figur 2: zeigt eine Brennerdüse gemäß einer erfindungsgemäßen Ausführungsform der Erfindung in perspektivischer Schrägansicht.
- Figur 3: zeigt eine Brennerdüsenanordnung gemäß einer erfindungsgemäßen Ausführungsform der Erfindung in Draufsicht von oben.
- Figur 4: zeigt schematisch eine Anordnung im Betrieb befindlicher Brennerdüsen gemäß einer erfindungsgemäßen Ausführungsform der Erfindung in Seitenansicht.

Die Figuren 1A bis 1C zeigen, wie zuvor erläutert, Mehrflammenbrenner gemäß dem Stand der Technik.

In den nachfolgenden Figuren sind gleiche oder gleich wirkende Elemente mit identischen Bezugszeichen versehen. Auf eine wiederholte Erläuterung dieser Elemente wird der Übersichtlichkeit halber verzichtet.

Figur 2 zeigt, insgesamt mit 10 bezeichnet, eine Brennerdüse gemäß einer erfindungsgemäßen Ausführungsform der Erfindung, die beispielsweise in einem erfindungsgemäßen Mehrflammenbrenner zum Einsatz kommen kann.

Die Brennerdüse 10 weist einen Brennerdüsenkopf 20 und einen Brennerdüsenfuß 21 auf. Handelt es sich bei der Brennerdüse 10 um eine austauschbare Düse, kann diese mit dem Brennerdüsenfuß 21 in einem Brennergrundkörper befestigt werden. In dem Brennerdüsenkopf 20 ist eine Hauptdüsenanordnung 30 vorgesehen, die eine Hauptdüsenöffnung und diese kreisförmig umgebende weitere Düsenöffnungen aufweist. Die Hauptdüsenanordnung 30 ist, wie zuvor erläutert, zur Ausbildung einer Arbeitsflamme eingerichtet.

Zusätzlich weist die Brennerdüse 10 zur Erzeugung von Nebenflammen neben der Hauptdüsenanordnung 30 vorgesehene Nebendüsenöffnungen 40 auf. Die Nebendüsenöffnungen 40 selbst, oder ihre entsprechenden Düsenkanäle, können dabei winkelmäßig zu der Ausrichtung der Hauptdüsenanordnung 30 versetzt sein, so dass sich eine gezielte Ausrichtung der Nebenflammen in Richtung benachbarter Brennerdüsen bzw. deren Flammen erzielen lässt.

In Figur 3 sind insgesamt 4 Brennerdüsen 11, 12, 13 und 14 gemäß einer besonders bevorzugten Ausführungsform der Erfindung in Draufsicht dargestellt.

Die Brennerdüsen 11, 13 und 14 entsprechen in der Konfiguration und Anordnung der Nebendüsenöffnungen 40 dabei der Brennerdüse 10 aus Figur 2. Die Brennerdüse 12 weist hingegen weitere, in der Figur senkrecht nach unten weisende Nebendüsenöffnungen 41 auf, die in Richtung einer rechtwinklig zur Reihe der Brennerdüsen 11, 12 und 13 angeordneten Brennerdüse 14 ausgerichtet sind. Durch die Anordnung, wie sie in Figur 3 veranschaulicht ist, lässt sich mit besonderem Vorteil ein Durchzünden bzw. eine Flammenweitergabe, wie durch die Pfeile 50 veranschaulicht, zwischen den einzelnen Brennerdüsen 11, 12, 13 und 14, erzielen. Die dargestellten Brennerdüsen 11, 12, 13 und 14 können dabei Teil eines Mehrflammenbrenners bzw. eines Brennerfeldes eines Mehrflammenbrenners sein. Es versteht sich, dass die in Figur 3 dargestellte Konfiguration beliebig erweiterbar ist und bei Bereitstellung weiterer Nebendüsenöffnungen 40, 41 auch ein sicheres Durchzünden 50 in zusätzlichen Richtungen bewirkt werden kann.

In Figur 4 ist eine entsprechende Brennerdüsenanordnung in Betrieb schematisch dargestellt. Ein Brenngas tritt hierbei über eine Hauptdüsenanordnung und seitlich von dieser angeordnete Nebendüsenöffnungen 40 aus den Brennern 15 aus. Hierdurch ergibt sich die Ausbildung einer Hauptflamme bzw. Arbeitsflamme 60, die auf ein Werkstück ausgerichtet werden kann. Die Primärflamme dieser Arbeitsflamme ist mit 70 angegeben. Zusätzlich zur Hauptflamme 60 bzw. deren Primärflamme 70 sind in der Figur 4 Nebenflammen 80 mit entsprechenden Primärflammen 90 dargestellt. Die Nebenflammen 80 sind wenigstens teilweise in Richtung benachbarter Düsen ausgerichtet, wodurch sich besagte besonders vorteilhafte Durchzündung ergibt.

## Patentansprüche

1. Mehrflammenbrenner mit brenngasbeauschlagbaren Brennerdüsen (10 - 15), insbesondere für thermische Materialbearbeitungsverfahren, wobei der Mehrflammenbrenner als Handbrenner oder Maschinenbrenner, beispielsweise als Leistenbrenner oder Lanzenbrenner, zum Betrieb mit Acetylen als Brenngas geeignet ausgebildet ist, und wobei wenigstens eine der Brennerdüsen (10 - 15) mit wenigstens einer seitlich einer Hauptdüsenanordnung (30) zur Erzeugung einer Arbeitsflamme (60) angeordneten Nebendüsenöffnung (40) zur Erzeugung einer Nebenflamme (80) versehen ist, deren Ausrichtung eine Richtungskomponente in Richtung einer benachbarten Brennerdüse (10 - 15) aufweist,
**dadurch gekennzeichnet dass** wenigstens eine der Brennerdüsen (10- 15) mit zwei, drei oder mehreren, linear angeordneten Nebendüsenöffnungen (40) an wenigstens einer Seite der Hauptdüsenanordnung (30) versehen ist.

2. Mehrflammenbrenner nach Anspruch 1, **dadurch gekennzeichnet, dass** wenigstens eine Nebendüsenöffnung (40) und/oder wenigstens ein einer Nebendüsenöffnung (40) zugeordneter Düsenkanal in einem Winkel zu der Hauptdüsenanordnung (30) und/oder einem der Hauptdüsenanordnung (30) zugeordneten Düsenkanal angeordnet ist.

3. Mehrflammenbrenner nach Anspruch 1 oder 2, **dadurch gekennzeichnet, dass** wenigstens eine der Brennerdüsen (10 - 15) mit Nebendüsenöffnungen (40) zur Erzeugung von Nebenflammen (80) in Richtung wenigstens zweier benachbarter Brennerdüsen (10 - 15) versehen ist.

4. Mehrflammenbrenner nach einem der vorstehenden Ansprüche, **dadurch gekennzeichnet, dass** wenigstens eine der Brennerdüsen (10 - 15) zum Zünden (50) einer benachbarten Brennerdüse (10 - 15) über wenigstens eine Nebenflamme (80) eingerichtet ist.

5. Mehrflammenbrenner nach einem der vorstehenden Ansprüche, der zur Zündung wenigstens einer Brennerdüse (10 - 15) durch eine manuelle Zündeinrichtung, eine Zündflamme, eine Zündkerze und/oder einen Piezozünder eingerichtet ist.

6. Brenngasbeaufschlagbare Brennerdüse für einen Mehrflammenbrenner nach einem der Ansprüche 1 bis 5.

7. Thermisches Materialbearbeitungsverfahren, bei dem ein Mehrflammenbrenner nach einem der Ansprüche 1 bis 5 verwendet wird, wobei wenigstens eine Brennerdüse (10 - 15) mittels einer Nebenflamme (80) einer benachbarten Brennerdüse (10 - 15) gezündet (50) wird.

8. Thermisches Materialbearbeitungsverfahren nach Anspruch 7 das wenigstens einen Flammlöt-, Schmelzverbindungs-, Warmformgebungs-, Flammharte-, Flammstrahl-, Vorwärm-, Nachwärm-, Soak-, Trocknungs- und/oder Warmumform-Schritt beinhaltet.

## Claims

1. Multi-flame burner with burner nozzles (10 - 15) subjectable to fuel gas, in particular for thermal material-processing methods, the multi-flame burner being designed as a hand burner or machine burner, for example as a strip burner or lance burner, so as to be suitable for operation with acetylene as fuel gas, and at least one of the burner nozzles (10 - 15) being provided with at least one secondary nozzle orifice (40), arranged laterally with respect to a main nozzle arrangement (30) for generating a working flame (60), for the purpose of generating a secondary flame (80), the orientation of which has a direction component directed towards an adjacent burner nozzle (10 - 15), **characterized in that** at least one of the burner nozzles (10 - 15) is provided with two, three or more linearly arranged secondary nozzle orifices (40) on at least one side of the main nozzle arrangement (30).

2. Multi-flame burner according to Claim 1, **characterized in that** at least one secondary nozzle orifice (40) and/or at least one nozzle duct assigned to a secondary nozzle orifice (40) are/is arranged at an angle to the main nozzle arrangement (30) and/or to a nozzle duct assigned to the main nozzle arrangement (30).

3. Multi-flame burner according to Claim 1 or 2, **characterized in that** at least one of the burner nozzles (10 - 15) is provided with secondary nozzle orifices (40) for generating secondary flames (80) in the direction of at least two adjacent burner nozzles (10 - 15).

4. Multi-flame burner according to one of the preceding claims, **characterized in that** at least one of the burner nozzles (10 - 15) is designed for igniting (50) an adjacent burner nozzle (10 - 15) via at least one secondary flame (80).

5. Multi-flame burner according to one of the preceding claims, which is designed for igniting at least one burner nozzle (10 - 15) by means of a manual ignition device, an ignition flame, a spark plug and/or a piezo-ignitor.

6. Burner nozzle subjectable to fuel gas for a multi-flame burner according to one of Claims 1 to 5.

7. Thermal material-processing method, in which a multi-flame burner according to one of Claims 1 to 5 is used, at least one burner nozzle (10 - 15) being ignited by means of a secondary flame (80) of an adjacent burner nozzle (10 - 15).

8. Thermal material-processing method according to Claim 7, which comprises at least one torchsoldering, fusion-welding, hot-working, flamehardening, scarfing, preheating, reheating, soaking, drying and/or hot-forming step.

## Revendications

1. Brûleur multi-flamme avec des buses de brûleur (10 - 15) pouvant être alimentées en gaz combustible, en particulier pour des procédés thermiques de traitement des matériaux, dans lequel le brûleur multi-flamme se présente sous la forme d'un brûleur manuel ou d'un brûleur mécanisé, par exemple de brûleur en forme de rampe ou de brûleur en forme de lance, convenant pour fonctionner avec de l'acétylène comme gaz combustible, et dans lequel au moins une des buses de brûleur (10 - 15) est munie d'au moins une ouverture de buse secondaire (40) destinée à produire une flamme secondaire (80) disposée latéralement à un dispositif de buse principale (30) destiné à produire une flamme de travail (60) et dont l'orientation présente une composante directionnelle en direction d'une buse de brûleur voisine (10 - 15), **caractérisé en ce qu'**au moins une des buses de brûleur (10 - 15) est munie de deux, trois ou plusieurs ouvertures de buse secondaire (40), disposées en ligne, sur au moins un côté du dispositif de buse principale (30).

2. Brûleur multi-flamme selon la revendication 1, **caractérisé en ce qu'**au moins une ouverture de buse secondaire (40) et/ou au moins un canal de buse associé à une ouverture de buse secondaire (40) est disposé(e) sous un certain angle par rapport au dispositif de buse principale (30) et/ou à un canal de buse associé au dispositif de buse principale (30).

3. Brûleur multi-flamme selon la revendication 1 ou 2, **caractérisé en ce qu'**au moins une des buses de brûleur (10 - 15) est munie d'ouvertures de buse secondaire (40) destinées à produire des flammes secondaires (80) en direction d'au moins deux buses de brûleur voisines (10 - 15).

4. Brûleur multi-flamme selon l'une quelconque des revendications précédentes, **caractérisé en ce qu'**au moins une des buses de brûleur (10 - 15) est conçue pour l'allumage (50) d'une buse de brûleur voisine (10 - 15) au moyen d'au moins une flamme secondaire (80).

5. Brûleur multi-flamme selon l'une quelconque des revendications précédentes, qui est conçu pour l'allumage d'au moins une buse de brûleur (10 - 15) au moyen d'un dispositif d'allumage manuel, d'une flamme d'allumage, d'une bougie d'allumage et/ou d'un allumeur piézoélectrique.

6. Buse de brûleur pouvant être alimentée en gaz combustible pour un brûleur multi-flamme selon l'une quelconque des revendications 1 à 5.

7. Procédé thermique de traitement des matériaux, dans lequel on utilise un brûleur multi-flamme selon l'une quelconque des revendications 1 à 5, dans lequel on allume (50) au moins une buse de brûleur (10 - 15) au moyen d'une flamme secondaire (80) d'une buse de brûleur voisine (10 - 15).

8. Procédé thermique de traitement des matériaux selon la revendication 7, qui comprend au moins une étape de brasage à la flamme, d'assemblage par fusion, de formage à chaud, de trempe à la flamme, de décapage à la flamme, de préchauffage, de post-chauffage, de maintien à température, de séchage et/ou de déformation à chaud.
